# EUROPÄISCHE PATENTSCHRIFT

(11) **EP 2 311 423 B1**
(45) Veröffentlichungstag und Bekanntmachung des Hinweises auf die Patenterteilung: **11.07.2012**
(21) Anmeldenummer: 10186979.0
(22) Anmeldetag: 08.10.2010
(51) Int. Cl.: A61G 13/00, A61G 13/12

(54) **Orthopädieadapter für einen Operationstisch**
Orthopaedic adapter for an operating table
Adaptateur orthopédique pour une table d'opération

(30) Priorität: 14.10.2009 DE 202009013905 U
(43) Veröffentlichungstag der Anmeldung: 20.04.2011
(73) Patentinhaber: TRUMPF Medizin Systeme GmbH + Co. KG, 07318 Saalfeld (DE)
(72) Erfinder: Ludwig, Carmen, 07318, Saalfeld / Saale (DE); Müller, Ivo, 07318, Saalfeld / Saale (DE)
(74) Vertreter: Prüfer & Partner GbR European Patent Attorneys

(56) Entgegenhaltungen:
- WO-A1-2009/062324
- US-A- 3 745 996
- US-A1- 2007 265 635
- US-B1- 6 295 671

## Beschreibung

Die Erfindung betrifft einen Orthopädieadapter für einen Operationstisch, insbesondere einen Orthopädieadapter, der für eine dreidimensionale Bildgebung geeignet ist.

Operationstische bestehen im Wesentlichen aus einer Operationstischsäule und einer Patientenlagerungsplatte.

Die Säule ist entweder mit einer eigenen Grundplatte frei positionierbar oder ortsfest mit dem Boden eines Operationssaals verbunden. Die bekannten Säulen können höhenverstellbar sein und/oder neigbar sein, so dass die Patientenlagerungsplatte, die darauf angebracht ist, höhenverstellbar ist und/oder um eine oder mehrere Achsen neigbar ist.

Die Patientenlagerungsplatte ist entweder fest mit der Säule verbunden oder abnehmbar gestaltet. Die Patientenlagerungsplatte ist entweder als einteilige Liegefläche ausgebildet, oder weist mehrere Tischplattensegmente auf. Die Tischplattensegmente sind in der Regel mit Hilfe von Koppelstellen und Ankoppeleinheiten miteinander verbindbar, so dass eine Patientenlagerungsplatte in einer gewünschten Größe konfigurierbar ist, die sich in einer Längsrichtung erstreckt.

Ergänzend zu den Tischplattensegmenten, die als Liegeflächen dienen, können auch zusätzliche Funktionen in die Tischplattensegmente integriert sein. Für orthopädische Operationen sind unter anderem Extensionseinheiten, z.B. Orthopädieadapter, vorgesehen. Mit diesen Extensionseinheiten wird beispielsweise beim Vorliegen einer Fraktur im Beinbereich der gebrochene Knochen gegen die von den Muskeln aufgebrachte Spannung in die ursprüngliche Position gezogen, vom Orthopäden ausgerichtet, und dann fixiert. Die Extensionseinheiten sind üblicherweise aus Edelstahl und weisen eine Festigkeit auf, die sowohl für das Aufbringen einer nahezu horizontalen Zugkraft und die dabei auftretenden Momente, als auch für andere Krafteinleitungen, z.B. durch einen Unterschenkelgegenzug oder ein Gipsaggregat, bei denen die Kraft in einer anderen Richtung auf die Extensionseinheit aufgebracht wird, ausreichend ist.

Das Patent US 6,295,671 B1 zeigt einen Orthopädieanbau für einen Operationstisch, der mit einer Ankoppeleinheit an Koppelstellen des Operationstischs ankoppelbar ist. Ein zentraler Holm des Orthopädieanbaus erstreckt sich in Längsrichtung des Operationstischs und weist eine Aufnahme auf, die an dem zentralen Holm angebracht ist.

Die US-Patentanmeldung US 2007/0265635 A1 offenbart ein System für eine Hüftdistraktion, das an einen Standard-Operationstisch ankoppelbar ist und einen zentralen Holm mit einer Gabel aufweist, an der Distraktorbaugruppen angebracht werden können.

Durch intraoperative Untersuchungsverfahren, die dreidimensionale Darstellung des menschlichen Körpers erstellen, wie beispielsweise Computertomographie oder eine Anwendung eines C-Bogens, mit dem in einem Rotationswinkelbereich von ca. 135° je Winkelgrad ein Bild erzeugt wird, das dann zu einer dreidimensionalen Darstellung zusammengesetzt wird, wird an den Operationstisch die Anforderung gestellt, im Aufnahmebereich keine metallischen Bauteile aufzuweisen. Durch das Vorhandensein von metallischen Bauteilen im Aufnahmebereich werden nämlich störende Artefakte, wie z.B. helle Flecken in der Darstellung erzeugt, und die Darstellung somit unbrauchbar.

Aus diesem Grund wurden bereits zumindest Teile von Patientenlagerflächen aus nicht-metallischen Faserverbundwerkstoffen und Bauteile von Extensionseinheiten für Operationstische aus nicht-metallischen Werkstoffen hergestellt. Dabei ergibt sich jedoch das Problem, dass die Festigkeit der Extensionseinheiten, die für das Untersuchungsverfahren mit der dreidimensionalen Darstellung geeignete nicht-metallische Werkstoffe aufweisen, nicht ausreichend ist für die Möglichkeiten einer herkömmlichen Extensionseinheit, nämlich den Anbau, etc. von sämtlichem Zubehör der herkömmlichen Extensionseinheit.

Daraus ergibt sich die Aufgabe, einen Orthopädieadapter bereit zu stellen, der, ohne auf die Anwendungsmöglichkeiten einer herkömmlichen Extensionseinheit zu verzichten, dreidimensionale bildgebende Untersuchungsverfahren ermöglicht.

Die Aufgabe wird durch die Merkmale der Ansprüche 1 und 11 gelöst. Weiterbildungen der Erfindung sind Gegenstand der abhängigen Ansprüche.

Ein Adapter der eingangs genannten Art ist so ausgebildet, dass ein zentraler Holm aus einem nichtmetallischen Faserverbundwerkstoff besteht, der sich in Längsrichtung des Operationstischs zu dessen Fußende hin erstreckt, und an den eine separat ausgebildete Universalaufnahme ankoppelbar ist.

Die Erfindung wird nun unter Bezugnahme auf die beigefügten Figuren anhand eines Ausführungsbeispiels erläutert.
Fig. 1 zeigt eine Gesamtansicht eines Operationstischs mit einem Orthopädieadapter ohne die ersten Koppelstellen, mit Zubehör, das an die zweite Koppelstelle ankoppelbar ist;
Fig. 2 zeigt eine vergrößerte Ansicht des Orthopädieadapters und der separaten ankoppelbaren Universalaufnahme;
Fig. 3 zeigt eine von dem Universaladapter lösbare Koppelstelle in einer vergrößerten Ansicht.

Fig. 1 zeigt einen Operationstisch 1 mit einer Patientenlagerfläche 2, die auf einer Operationstischsäule 3 angebracht ist. Die Patientenlagerfläche 2 ist hier in Form von zwei Lagerflächensegmenten 2a, 2b dargestellt, die in einer Längsrichtung des Operationstischs 1 angeordnet sind. Das Lagerflächensegment 2b ist mit der Operationstischsäule 3 verbunden. An dem dem Lagerflächensegment 2b gegenüber liegenden Ende des Lagerflächensegments 2a ist eine Koppelstelle zum Ankoppeln von weiteren Lagerflächensegmenten vorgesehen. An dem dem Lagerflächensegment 2a gegenüber liegenden Ende des Lagerflächensegments 2b ist in Richtung eines Fußendes des Operationstischs 1 ein Orthopädieadapter 4 angeordnet.

Der Orthopädieadapter 4 weist eine Ankoppeleinheit 5 auf, die sich in einer vertikalen Richtung quer zur Längsachse des Operationstischs 1 erstreckt. An den äußeren seitlichen Rändern der Ankoppeleinheit 5 sind erste Ankoppeleinrichtungen 6 vorgesehen, um den Orthopädieadapter 4 an entsprechenden nicht gezeigten Koppelstellen des Operationstischs 1 anzukoppeln. Von der Ankoppeleinheit 5 aus erstreckt sich in Längsrichtung des Operationstischs 1 zu seinem Fußende hin ein zentraler Holm 7, der an der Ankoppeleinheit 5 befestigt ist. An dem der Ankoppeleinheit 5 gegenüber liegenden Ende des zentralen Holms 7 ist eine separate Universalaufnahme 8 angeordnet. Die Universalaufnahme 8 weist später beschriebene erste und zweite Koppelstellen, sowie eine zweite Ankoppeleinrichtung auf. In alternativen Ausführungsformen kann die Universalaufnahme 8 nur eine Koppelstelle, oder auch mehrere Koppelstellen von einer Art oder mehreren verschiedenen Arten aufweisen. Die Ankoppeleinheit 5 weist an ihrem unteren Ende in den Eckbereichen zwei dritte Koppelstellen 9 auf, die zum Ankoppeln eines nachfolgend beschriebenen Extensionsholms 10 vorgesehen sind.

Der Orthopädieadapter 4 weist mindestens einen Extensionsholm 10 auf, wobei alternativ auch mehrere Extensionsholme 10 vorgesehen sein können. Der Extensionsholm 10 ist hier in einem nicht-angekoppelten Zustand gezeigt. Der Extensionsholm 10 ist aus einem nicht-metallischen Material, hier aus Kohlefasern, hergestellt. Der Extensionsholm 10 weist einen im Wesentlichen quadratischen Querschnitt auf, dessen Ecken abgerundet sind, und weist an einem Ende ein einachsiges Gelenk 11, dessen Achse vertikal angeordnet ist, und daran anschließend eine dritte Ankoppeleinrichtung 12 auf. Das Gelenk 11 weist eine Feststelleinrichtung auf, so dass innerhalb eines durch den konstruktiven Aufbau des Gelenks begrenzten horizontalen Schwenkwinkelbereichs, die Richtung, in der sich der Extensionsholm 10 erstreckt, von dem Gelenk ausgehend horizontal verstellbar und feststellbar ist. An dem Ende des Gelenks 11, das dem Extensionsholm 10 gegenüber liegt, ist die dritte Ankoppeleinrichtung 12 vorgesehen. Die dritte Ankoppeleinrichtung 12 weist an ihrem oberen Ende eine hakenförmige Leiste auf, mit der die dritte Ankoppeleinrichtung 12 in die dritte Koppelstelle 9 eingehängt werden kann. Weiterhin weist sie am unteren Ende eine verstellbare hakenförmige Platte auf, die durch Verdrehen eines Handrads nach oben und nach unten verstellt werden kann. Zwischen der hakenförmigen Leiste und der hakenförmigen Platte ist, ungefähr mittig, eine nicht gezeigte vorstehende Leiste angebracht. Die dritte Ankoppeleinrichtung 12 wird in die dritte Koppelstelle 9 eingehakt, und, mit Hilfe der hakenförmigen Platte, von unten an der dritten Koppelstelle 9 verspannt und somit befestigt. Die mittige Leiste greift hierbei in eine rechteckige Öffnung der dritten Koppelstelle 9 ein und dient als Kodierung, so dass nur geeignetes Zubehör mit der entsprechenden Ankoppeleinrichtung an der Koppelstelle angekoppelt werden kann. An dem der dritten Ankoppeleinrichtung 12 des Extensionsholms 10 gegenüber liegenden Ende kann als Zubehör beispielsweise ein nicht gezeigtes Zugspindelaggregat befestigt sein.

Das Lagerflächensegment 2b der Patientenlagerfläche 2 des Operationstischs 1 weist an seinem dem Orthopädieadapter 4 zugewandten Ende in den Eckbereichen zwei Beinplattengelenke 13 auf. Die Beinplattengelenke 13 sind üblicherweise dazu vorgesehen, dass nicht gezeigte Beinplatten zum weiteren Ausbilden der Patientenlagerfläche 2 dort angekoppelt werden. Die Beinplattengelenke 13 weisen jeweils eine vierte Koppelstelle 14 auf. Die vierten Koppelstellen 14 sind so gestaltet, dass die funktionellen Merkmale für das Ankoppeln denen der dritten Koppelstelle 9 entsprechen, so dass der Extensionsholms 10 mit seiner dritten Ankoppeleinrichtung 12 auch an der vierten Koppelstelle 14 angekoppelt werden kann.

Weiterhin sind in Fig. 1 Zubehörteile des Orthopädieadapters 4, wie ein Unterschenkelgegenzug 15 und ein Gipsaggregat 16, gezeigt, die an der Universalaufnahme ankoppelbar sind.

Figur 2 zeigt den Orthopädieadapter 4 und die separate Universalaufnahme 8 in einer vergrößerten Ansicht. Der Orthopädieadapter 4 weist eine Tragplatte 17 mit Polster auf. Die Tragplatte 17 hat im Wesentlichen die Form eines Dreiecks, wobei auf deren Unterseite im Bereich von zwei Ecken jeweils eine vierte Ankoppeleinrichtung 18 angebracht ist, wobei in Figur 2 nur eine gezeigt ist. Die Ankoppeleinrichtung 18 wird im Wesentlichen aus zwei Bauelementen gebildet, wobei das eine, wie in Figur 2 gezeigt, als Haken ausgebildet ist. Der Haken ist an der Tragplatte befestigt und weist eine Öffnung auf. Das andere Bauelement der Ankoppeleinrichtung 18 besteht aus einer Führung in Form eines umgedrehten U's. Die Führung ist an dem Haken um eine horizontale Achse schwenkbar angeordnet. Die Führung ist so gelagert und weist solche Dimensionen auf, dass der Haken in seiner verriegelten Stellung gemeinsam mit der Führung den Bolzen umschließt, wie später detailliert beschrieben wird. Somit wird eine formschlüssige Verbindung zwischen der Ankoppeleinheit 5 und der Tragplatte 17 gebildet. An der den vierten Ankoppeleinrichtungen 18 gegenüber liegenden Ecke in Richtung des Fußendes weist die Tragplatte 17 eine daran angebrachte Auflage 19 auf. Mit dieser Auflage 19 liegt die Tragplatte 17 bedingt durch ihr Gewicht auf dem zentralen Holm 7 auf. Die Auflage 19 trägt weiterhin einen Gegenzugstab 20 mit einem ergonomisch angepassten Polster, der beim Aufbringen einer Zugkraft auf ein Bein des Patienten mit Hilfe des Orthopädieadapters 4, die erforderliche Gegenkraft für den Rumpf des Patienten bereitstellt, so dass der Patient auf der Patientenlagerfläche 2 auch bei Aufbringen der Zugkraft nicht verrutscht.

Der zentrale Holm 7 des Orthopädieadapters 4 weist einen im Wesentlichen quadratischen Querschnitt mit abgerundeten Ecken auf. Der zentrale Holm 7 besteht aus einem nicht-metallischen Faserverbundwerkstoff, hier aus Kohlefaser. Der zentrale Holm 7 ist fest mit der Ankoppeleinheit 5 verbunden und seine Länge ist so gewählt, dass sein Ende geringfügig über die Tragplatte 17 hinaus steht.

In der Figur 2 ist die Universalaufnahme 8 getrennt von dem zentralen Holm 7 dargestellt. Am unteren Ende der Universalaufnahme 8 ist ein Teil einer zweiten Ankoppeleinrichtung 21 dargestellt. Die zweite Ankoppeleinrichtung 21 besteht im Wesentlichen aus dem inneren Hohlraum der Universalaufnahme 8 und einer Blattfeder, die einen Stift von unten durch eine Bohrung in den Hohlraum der Universalaufnahme 8 drückt. Der Hohlraum ist so gestaltet, dass er im Wesentlichen der Kontur des Querschnitts des zentralen Holms 7 entspricht, wobei die Abmessungen geringfügig größer sind, um eine erleichterte Montage zu gewährleisten. Der Hohlraum ist auf der dem zentralen Holm 7 zugewandten Seite der Universalaufnahme 8 geöffnet. Diese Öffnung ist nicht gezeigt. Angrenzend an die Seite mit der Öffnung ist auf der Oberseite der Universalaufnahme 8 ein zylindrischer Abschnitt 29 vorgesehen, an dessen axialen Enden jeweils eine erste Koppelstelle 22 angeordnet ist.

Die ersten Koppelstellen 22 weisen im Wesentlichen die Form eines Winkels auf. Ein Schenkel des Winkels ist mit einem rechteckigen Durchbruch 30 mit einer sich nach oben erstreckenden Aussparung in seinem oberen Eckbereich an dem von dem zylindrischen Körper entfernt liegenden Ende des Durchbruchs 30 versehen. Der Durchbruch 30 bildet mit der in dieser Darstellung oberen Kante und der unteren Kante des Schenkels die Funktionsflächen der ersten Koppelstelle 22. Der Durchbruch 30 und die Aussparung sind als Codiereinrichtung ausgebildet, so dass nur hier zugelassenes Zubehör angekoppelt werden kann. Der andere Schenkel des Winkels erstreckt sich jeweils seitlich des zylindrischen Abschnitts 29 und ist mit einer hier nicht dargestellten Bohrung versehen, so dass er an dem zylindrischen Körper mit einem Befestigungsmittel angebracht werden kann.

An der der Öffnung für den zentralen Holm 7 gegenüber liegenden Seite der Universalaufnahme 8 ist eine zweite Koppelstelle 23 angeordnet. Die zweite Koppelstelle 23 weist einen rohrförmigen Abschnitt auf, der mit Hilfe einer Distanzleiste an einer vertikalen Fläche der Universalaufnahme 8 befestigt ist. Das Rohr ist vertikal angeordnet und dient z.B. zur Aufnahme des in Fig. 1 dargestellten Zubehörs, dem Unterschenkelgegenzug 15 und dem Gipsaggregat 16. Das Gehäuse der Universalaufnahme 8, die erste Koppelstelle 22 und die zweite Koppelstelle 23 sind aus Edelstahl hergestellt.

Gemäß Fig. 3 ist die Universalaufnahme 8 auf dem zentralen Holm 7 angebracht. Die Auflage 19 der Tragplatte 17 liegt auf der Universalaufnahme 8 auf. Durch die Anordnung und die Form der Auflage 19 entsteht zwischen der Auflage 19 und der Universalaufnahme 8 eine formschlüssige Verbindung, so dass, zusätzlich zu der Befestigung der Universalaufnahme 8 durch die zweite Ankoppeleinrichtung 21, die Universalaufnahme 8 daran gehindert wird, von dem zentralen Holm 7 herunter zu gleiten. Die Auflage 19 ist hier ohne den Gegenzugstab 20 dargestellt.

An dem zylindrischen Abschnitt 29 der Universalaufnahme 8 ist an dessen Stirnseiten jeweils umlaufend eine erste Hirthverzahnung 24 vorgesehen. Den ersten Hirthverzahnungen 24 ist jeweils axial gegenüber liegend eine zweite Hirthverzahnung 25 an einem Schenkel des Winkels der ersten Koppelstelle 22 angeordnet. Im Zentrum der ersten Hirthverzahnung 24 und zweiten Hirthverzahnung 25 ist ein Bolzen 26 angeordnet, der mit einem klappbaren Griff 27 in der axialen Richtung des Bolzens 26 an einem seiner Enden drehfest verbunden ist.

Auf dem Bolzen 26 ist auf Höhe der ersten Hirthverzahnung 24 dargestellt eine rechteckige Platte 28 angebracht, deren Breite in horizontaler Richtung etwas geringer ist als der Durchmesser des Bolzens 26 und deren Länge in vertikaler Richtung größer ist als der Durchmesser des Bolzens 26. Diese Platte 28 ist mit dem Bolzen 26 fest verbunden. In dem zylindrischen Abschnitt 29 ist in Achsrichtung des Bolzens 26 eine von der ersten Hirthverzahnung 24 nach innen versetzte Scheibe 31 vorgesehen. Die Scheibe 31 weist eine rechteckige Aussparung 32 auf, wobei die Kontur der Aussparung 32 der Kontur der Platte 28 entspricht, aber geringfügig größere Abmessungen aufweist, um das Durchdringen der Platte 28 durch die Aussparung 32 zu erleichtern. Der Bolzen 26 ist hinter der Platte 28 durch eine in den zylindrischen Abschnitt 29 eingebrachte Bohrung geführt. Zwischen der Scheibe 31 und der Bohrung in dem zylindrischen Abschnitt 29 ist ein Freiraum vorgesehen, der ein Verdrehen des Bolzens 26 mit der Platte 28 ermöglicht. Durch Hineinschieben des Bolzens 26 in die Bohrung, so dass die Platte 28 die Scheibe 31 durch die Aussparung 32 durchdringt und in den Freiraum gelangt, und durch Verdrehen des Bolzens 26 mit Hilfe des Griffs 27 um einen Winkel, der kleiner als 90° ist, in einer Richtung entsteht durch die rechteckige Platte 28 als ein Verbindungselement und die Scheibe 31 eine formschlüssige Verbindung, so dass der Bolzen 26 nicht aus der Bohrung herausgezogen werden kann. Dadurch wird ein Drehgelenk für die erste Koppelstelle 22 gebildet. Das Drehgelenk für die erste Koppelstelle 22 wird durch Drehen des Hebels 27 um den gleichen Winkelbetrag in die entgegengesetzte Richtung, wodurch die formschlüssige Verbindung zwischen der Platte 28 und der Scheibe 31 wieder aufgehoben wird, gelöst, und der Bolzen 26 kann aus dem zylindrischen Abschnitt 29 herausgezogen werden. Gegen ein unbeabsichtigtes Lösen ist eine Sicherungsvorrichtung vorhanden, die ein Verdrehen des Hebels 27 verhindert.

Die Abmessungen des Bolzens 26 sind so gewählt, dass die erste Hirthverzahnung 24 und die zweite Hirthverzahnung 25 nicht im Eingriff sind, wenn der Hebel 27 in die axiale Richtung des Bolzens 26 geklappt ist, so dass die erste Koppelstelle 22 mit der Universalaufnahme 8 über das Drehgelenk drehbar verbunden ist. Durch Umklappen des Griffs 27 um 90°, so dass er im rechten Winkel zum Bolzen 26 steht, wird die erste Koppelstelle 22 in Richtung hin zu der Universalaufnahme 8 bewegt, und die erste Hirthverzahnung 24 kommt mit der zweiten Hirthverzahnung 25 in Eingriff. Somit wirken die Hirthverzahnungen 24 und 25 in Verbindung mit dem Hebel 27 als Feststelleinrichtung.

Im Betrieb wird, nachdem eventuell vorhandene Beinplatten von den Beinplattengelenken 13 abgenommen wurden, der Orthopädieadapter 4 an den Operationstisch 1 angekoppelt, indem die ersten Ankoppeleinrichtungen 6 in entsprechende Koppelstellen des Operationstischs 1 eingeführt und entsprechend eines Bajonettverschlusses durch Verdrehen verriegelt werden. Anschließend wird, sofern nicht bereits vorhanden, die Universalaufnahme 8 auf den zentralen Holm 7 aufgesteckt und automatisch durch die zweite Ankoppeleinrichtung 21 befestigt. Im nächsten Schritt wird die Tragplatte 17 mit dem Polster mit ihren vierten Ankoppeleinrichtungen 18 an die seitlichen Bolzen der Ankoppeleinheit 5 angekoppelt und auf dem zentralen Holm 7 abgelegt, so dass die Auflage 19 auf der Universalaufnahme 8 aufliegt. Hierzu wird die Tragplatte 17 in einer senkrechten Orientierung von oben mit den nun nach unten gerichteten U-förmig geöffneten Führungen der vierten Ankoppeleinrichtungen 18 auf die seitlichen Bolzen aufgesteckt. Anschließend wird die Tragplatte 17 aus der senkrechten Orientierung um ca. 90° in Richtung des Fußendes des Operationstischs 1 geschwenkt, wobei die Führungen in der Orientierung mit der nach unten gerichteten Öffnung verbleiben, die Haken die seitlichen Bolzen durch den Schwenkvorgang jedoch umschließen, und zwischen den seitlichen Bolzen, den nach unten geöffneten gabelförmigen Führungen und den Haken eine formschlüssige Verbindung entsteht. Die U-förmigen Führungen verhindern eine Bewegung der Tragplatte 17 in Längsrichtung des Operationstischs und die Haken verhindern eine Bewegung der Tragplatte 17 nach oben. Durch das Auflegen der Auflage 19 auf der Universalaufnahme 8 entsteht eine formschlüssige Verbindung zwischen der Auflage 19 und der Universalaufnahme 8, die die Universalaufnahme 8 zusätzlich gegen ein Herunterziehen sichert. An der Auflage 19 kann dann der Gegenzugstab 20 angebracht werden, um eine Gegenkraft zu der Extensionskraft aufzubringen.

Der Extensionsholm 10 zum Aufnehmen von z.B. einem Zugspindelaggregat zum Aufbringen der Extensionskraft kann entweder an einer der dritten Koppelstellen 9 oder, falls der Extensionsholm 10 an dieser Stelle störend ist, auch an der vierten Koppelstelle 14 an einem Beinplattengelenk 13 angekoppelt werden.

Um die Funktionalität der herkömmlichen Orthopädieadapter zu erlangen, kann in die Universalaufnahme 8 in der zweiten Koppelstelle 23 Zubehör, wie z.B. der Unterschenkelgegenzug 15 oder das Gipsaggregat 16, angekoppelt werden. Weiterhin ist es möglich, für bestimmte Lagerungssituationen neben der Andockmöglichkeit an den vierten Koppelstellen 14 an den Beinplattengelenken 13, Beinplatten an den ersten Koppelstellen 22 anzukoppeln, wobei die Gelenke für die Beinplatten einzeln nach oben und nach unten verstellt und festgestellt werden können. Bei störenden Einflüssen des Gelenks selbst bei herkömmlichen Bildgebungen wird das Gelenk mit den ersten Koppelstellen 22 durch Verdrehen des Griffs 27 von der Universalaufnahme 8 gelöst und kann abgenommen werden.

Zum Erstellen von dreidimensionalen Darstellungen kann die Universalaufnahme 8 leicht durch Anheben der Tragplatte 17 mit Polster und Lösen der zweiten Ankoppeleinrichtung 21 vom zentralen Holm 7 abgezogen werden, wobei der Orthopädieadapter 8 dann ab der Hüfte des Patienten abwärts keine metallischen Teile mehr aufweist, die das Erstellen von dreidimensionalen Darstellungen stören würden, obwohl die Beine des Patienten, weiterhin unter der Wirkung einer Extension, intraoperativ einem dreidimensionalen diagnostischen Verfahren unterzogen werden können.

## Patentansprüche

1. Orthopädieadapter (4) für Zubehörteile wie ein Unterschenkelgegenzug (15) oder ein Gipsaggregat (16) für einen Operationstisch (1), aufweisend:
eine Ankoppeleinheit (5) zum Ankoppeln des Orthopädieadapters (4) mit einer ersten Ankoppeleinrichtung (6) an entsprechende Koppelstellen des Operationstischs (1),
einen zentralen Holm (7), der mit der Ankoppeleinheit (5) verbunden ist und sich in einer Längsrichtung des Operationstischs (1) zu dessen Fußende hin erstreckt,
eine Universalaufnahme (8), die zumindest eine Koppelstelle (22, 23) aufweist,
**dadurch gekennzeichnet, dass**
der zentrale Holm (7) aus einem nicht-metallischem Werkstoff ist, und
die Universalaufnahme (8) als separates Bauteil ausgebildet ist und eine zweite Ankoppeleinrichtung (21) aufweist, mit der sie an den zentralen Holm (7) ankoppelbar ist, und die Universalaufnahme (8) so ausgebildet ist, dass sie leicht durch Lösen der zweiten Ankoppeleinrichtung (21) vom zentralen Holm (7) abgezogen werden kann.

2. Orthopädieadapter (4) nach Anspruch 1, **dadurch gekennzeichnet, dass** die Universalaufnahme (8) zumindest eine erste Koppelstelle (22) und zumindest eine zweite Koppelstelle (23) aufweist.

3. Orthopädieadapter (4) nach einem der Ansprüche 1 oder 2, **dadurch gekennzeichnet, dass** die Ankoppeleinheit (5) zumindest eine dritte Koppelstelle (9) aufweist.

4. Orthopädieadapter (4) nach Anspruche 3, weiterhin aufweisend:
mindestens einen lang gestreckten Holm (10) aus einem nicht-metallischen Material, wobei der Holm (10) eine dritte Ankoppeleinrichtung (12) aufweist und an einer der dritten Koppelstellen (9) der Ankoppeleinheit (5) ankoppelbar ist.

5. Orthopädieadapter (4) nach Anspruch 4, **dadurch gekennzeichnet, dass** der zentrale Holm (7) und/oder der Holm (10) aus einem Faserverbundwerkstoff ausgebildet sind/ist.

6. Orthopädieadapter nach einem der Ansprüche 4 oder 5, **dadurch gekennzeichnet, dass** der Holm (10) ein einachsiges Gelenk (11) mit einer Feststelleinrichtung aufweist, so dass die Richtung in der sich der Holm (10) erstreckt, horizontal verstellbar ist.

7. Orthopädieadapter (4) nach einem der vorangehenden Ansprüche, **dadurch gekennzeichnet, dass** mindestens eine der ersten Koppelstellen (22) ein Drehgelenk (26, 27, 28, 31) mit einer Feststelleinrichtung aufweist, und die erste Koppelstelle (22) über das Drehgelenk mit der Universalaufnahme (8) verbunden sind, so dass die erste Koppelstelle (22) um eine Achse drehbar ist und feststellbar ist.

8. Orthopädieadapter (4) nach Anspruch 7, **dadurch gekennzeichnet, dass** das Drehgelenk ein Verbindungselement (26) aufweist, das die erste Koppelstelle (22) lösbar mit der Universalaufnahme (8) verbindet.

9. Orthopädieadapter (4) nach Anspruch 8, **dadurch gekennzeichnet, dass** das Verbindungselement (26) ein Verriegelungselement (28) aufweist, das mit der Universalaufnahme (8) eine formschlüssige Verbindung eingeht.

10. Orthopädieadapter (4) nach einem der vorangehenden Ansprüche, weiterhin eine Tragplatte (17) aufweisend, die wiederum eine vierte Ankoppeleinrichtung (18) zum Ankoppeln der Tragplatte (17) an die Ankoppeleinheit (5) aufweist.

11. Operationstisch (1) mit einem Orthopädieadapter (4) gemäß einem der Ansprüche 4 bis 10, **dadurch gekennzeichnet, dass** der Operationstisch (1) Beinplattengelenke (13) mit vierten Koppelstellen (14) aufweist, und die vierten Koppelstellen (14) so ausgestaltet sind, dass die dritte Ankoppeleinrichtung (12) des Holms (10) damit koppelbar ist.

## Claims

1. Orthopaedic adapter (4) for accessory parts, such as a shank countertraction part (15) or a plaster device part (16), the accessory parts used in conjunction with an operating table (1) comprising:
a coupling unit (5) for coupling the orthopaedic adapter (4) to a first coupling appliance (6) at corresponding coupling points of the operating table (1),
a central beam (7) connected to the coupling unit (5) and extending in a longitudinal direction of the operating table (1) towards its foot,
a universal socket (8) comprising at least one coupling point (22, 23),
**characterized in that**
the central beam (7) is made of a non-metallic material,
and
the universal socket (8) is formed as a separate element and the universal socket (8) comprises a second coupling appliance (21) with which the universal socket (8) can be coupled to the central beam (7), and the universal socket is configured such that it can be easily pulled from the central beam (7) by releasing the second coupling appliance (21).

2. Orthopaedic adapter (4) according to claim 1, **characterized in that**
the universal socket (8) comprises at least one first coupling point (22) and at least one second coupling point (23).

3. Orthopaedic adapter (4) according to any of claims 1 or 2, **characterized in that** the coupling unit (5) comprises at least one third coupling point (9).

4. Orthopaedic adapter (4) according to claim 3, further comprising:
at least one elongated beam (10) of a non-metallic material, wherein the beam (10) comprises a third coupling appliance (12), and the beam (10) can be coupled to one of the third coupling points (9) of the coupling unit (5).

5. Orthopaedic adapter (4) according to claim 4, **characterized in that** the central beam (7) and/or the beam (10) is/are formed of a fibre-reinforced material.

6. Orthopaedic adapter (4) according to claim 4 or 5, **characterized in that** the beam (10) comprises a uniaxial hinge (11) with a locking device so that the direction in which the beam (10) extends is horizontally adjustable.

7. Orthopaedic adapter (4) according to any of the preceding claims, **characterized in that** at least one of the first coupling points (22) comprises a rotary joint (26, 27, 28, 31) with a locking device, and the first coupling point (22) is connected to the universal socket (8) by means of the rotary joint so that the first coupling point (22) is rotatable about an axis, and the first coupling point (22) is lockable.

8. Orthopaedic adapter (4) according to claim 7, **characterized in that** the rotary joint comprises a connection member (26) connecting in a releasable manner the first coupling point (22) to the universal socket (8).

9. Orthopaedic adapter (4) according to claim 8, **characterized in that** the connection member (26) comprises a locking member (28) forming a form-fit connection to the universal socket (8).

10. Orthopaedic adapter (4) according to any of the preceding claims, further comprising a supporting plate (17) which, in turn, comprises a fourth coupling appliance (18) for coupling the supporting plate (17) to the coupling unit (5).

11. Operating table with an orthopaedic adapter (4) according to any of the claims 4 to 10, **characterized in that** the operating table (1) comprises leg section hinges (13) with fourth coupling points (14), and the fourth coupling points (14) are configured such that the third coupling appliances (14) of the beam (10) can be coupled to the fourth coupling points (14).

## Revendications

1. Adaptateur orthopédique (4) pour des pièces accessoires telles qu'une barre de contre-traction de jambe (15) ou un groupe de plâtrage (16), comportant :
une unité d'accouplement (5) permettant d'accoupler l'adaptateur orthopédique (4) à un premier dispositif d'accouplement (6) sur des points d'accouplement correspondants de la table d'opération (1),
un longeron central (7) raccordé à l'unité d'accouplement (5) et qui s'étend en direction longitudinale de la table d'opération (1) vers l'extrémité de pied de celle-ci,
un logement universel (8) comportant au moins un point d'accouplement (22, 23),
**caractérisé en ce que**
le longeron central (7) est en matériau non métallique,
et
**en ce que** le logement universel (8) est réalisé comme composant séparé et comporte un deuxième dispositif d'accouplement (21) au moyen duquel il peut être accouplé au longeron central (7), et **en ce que** le logement universel (8) est réalisé de manière à pouvoir être facilement retiré en desserrant le deuxième dispositif d'accouplement (21) du longeron central (7).

2. Adaptateur orthopédique (4) selon la revendication 1, **caractérisé en ce que** le logement universel (8) comporte au moins un premier point d'accouplement (22) et au moins un deuxième point d'accouplement (23).

3. Adaptateur orthopédique (4) selon la revendication 1 ou la revendication 2, **caractérisé en ce que** l'unité d'accouplement (5) comporte au moins un troisième point d'accouplement (9).

4. Adaptateur orthopédique (4) selon la revendication 3, comportant en outre :
au moins un longeron oblong (10) en matériau non métallique, ledit longeron (10) comportant un troisième dispositif d'accouplement (12) et pouvant être accouplé sur un des troisièmes points d'accouplement (9) de l'unité d'accouplement (5).

5. Adaptateur orthopédique (4) selon la revendication 4, **caractérisé en ce que** le longeron central (7) et/ou le longeron (10) est/sont en matériau composite à fibres.

6. Adaptateur orthopédique selon la revendication 4 ou la revendication 5, **caractérisé en ce que** le longeron (10) comporte une articulation (11) à un seul axe avec un dispositif de blocage, de manière à permettre un réglage horizontal dans la direction d'extension du longeron (10).

7. Adaptateur orthopédique (4) selon l'une des revendications précédentes, **caractérisé en ce qu'**au moins un des premiers points d'accouplement (22) comporte une articulation tournante (26, 27, 28, 31) avec un dispositif de blocage, et **en ce que** le premier point d'accouplement (22) est raccordé par l'articulation tournante au logement universel (8), de manière à rendre le premier point d'accouplement (22) rotatif et blocable autour d'un axe.

8. Adaptateur orthopédique (4) selon la revendication 7, **caractérisé en ce que** l'articulation tournante comporte un élément de connexion (26) qui raccorde de manière amovible le premier point d'accouplement (22) au logement universel (8).

9. Adaptateur orthopédique (4) selon la revendication 8, **caractérisé en ce que** l'élément de connexion (26) comporte un élément de verrouillage (28) qui réalise une liaison mécanique avec le logement universel (8).

10. Adaptateur orthopédique (4) selon l'une des revendications précédentes, comportant en outre un plateau support (17), lequel comporte à son tour un quatrième dispositif d'accouplement (18) permettant d'accoupler le plateau support (17) à l'unité d'accouplement (5).

11. Table d'opération (1) avec un adaptateur orthopédique (4) selon l'une des revendications 4 à 10, **caractérisée en ce que** ladite table d'opération (1) comporte des articulations de plateau de jambes (13) avec de quatrièmes points d'accouplement (14), et **en ce que** les quatrièmes points d'accouplement (14) sont prévus pour que le troisième dispositif d'accouplement (12) du longeron (10) s'y accouple.
